# EUROPÄISCHE PATENTSCHRIFT

(11) **EP 0 069 303 B1**
(45) Veröffentlichungstag und Bekanntmachung des Hinweises auf die Patenterteilung: **02.05.1985**
(21) Anmeldenummer: 82105626.4
(22) Anmeldetag: 25.06.1982
(51) Int. Cl.: B65D 90/04

(54) **Doppelwandiger Tank und Verfahren zur Herstellung desselben**
Double-walled tank and a method of making the same
Réservoir à double paroi et son procédé de fabrication

(30) Priorität: 02.07.1981 CH 4367/81
(43) Veröffentlichungstag der Anmeldung: 12.01.1983
(73) Patentinhaber: NEO VAC AKTIENGESELLSCHAFT, CH-9463 Oberriet (CH); ADISA SERVICE AG, CH-8902 Urdorf (CH)
(72) Erfinder: Bachmann, Werner, CH-9012 Obfelden (CH)
(74) Vertreter: Riederer, Conrad A., Dr.

## Beschreibung

Die Erfindung betrifft einen doppelwandigen Tank, insbesondere zur Lagerung von Benzin, Lösungsmitteln, Säuren, Laugen und Ölen, bei welchem zwischen Aussenwand und Innenwand ein Distanzhalter in Form einer distanzhaltenden Metallfolie vorgesehen ist.

Es ist bekannt, bei bestehenden einwandigen, erdverlegten Heizöltanks zur Leckkontrolle eine Noppenfolie und eine Innenhülle aus Kunststoff einzubringen, um zwischen der Tankwandung und dem Lagergut einen überwachbaren Zwischenraum zu bilden. In diesem Zwischenraum wird dann mittels eines Leckschutzgerätes ein Vakuum erzeugt, das laufend überwacht wird. Tritt ein Leck auf, so wird das Vakuum zerstört und das Leckschutzgerät löst Alarm aus. Diese Methode zur Tanksanierung eignet sich jedoch nur für Tanks zur Lagerung von relativ hochsiedenden Produkten, deren Flammpunkt bei etwa 55 ° oder höher liegt, wie dies beispielsweise gerade noch für extra-leichtes Heizöl der Fall ist. Da die Kunststoffolie praktisch eletrisch nicht leitend ist, leitet sie elektrostatische Aufladungen der gelagerten Medien nicht oder nicht genügend rasch ab. Es besteht daher die Gefahr von Funkenbildungen, z.B. bei der Inspektion des Tanks oder irgendwelchen anderen Massnahmen. Durch Funkenbildung kann jedoch eine Explosion der explosiven Gase ausgelöst werden, die sich im leeren Tank oder über der gelagerten Flüssigkeit befinden. Die CH-PS 614 417 sieht daher zur Sanierung eines einwandigen Stahltanks vor, einzelne Bleche durch das Mannloch einzuführen und dann die einzelnen Bleche zu einem Mantel und zu zwei Böden zusammenzufügen, aus denen dann ein mit einem Zwischenraum zum bestehenden Stahltank angeordneter, zweiter flüssigkeitsdichter Tank gebildet wird, der die zu lagernde Flüssigkeit aufnimmt. Da auch die Innnenwandung eines solchen doppelwandigen Tanks elektrisch leitend ist, besteht keine Gefahr der Funkenbildung durch elektrostatische Phänomene. Dieses Verfahren der Tanksanierung ist jedoch relativ teuer.

Die europäische Anmeldung 0 014 491 sieht einen doppelwandigen Tank vor, dessen Innenwandung aus glasfaserverstärktem Polyester besteht, welche eine leitende Schicht aus Chromnickelgewebe aufweist. Die Herstellung eines solchen Tanks durch manuelles Aufbringen eines Laminats aus faserverstärktem Polyester und Auflegen eines Chromnickelgewebes auf das noch nicht ausgehärtete Laminat ist sehr arbeitsaufwendig und dementsprechend teuer. Nachteilig ist dabei, dass eine Kontrolle auf Schichtstärke und Porenfreiheit nicht möglich ist, weil das Chromnickelgewebe vor dem Aushärten aufgelegt werden muss. Nach dem Einbau des Chromnickelgewebes ist jedoch eine Messung mit dem Funkeninduktor oder mit dem Wirbelstromgerät nicht mehr möglich.

Durch die DE-AS 2 620 225 ist ein Lagerbehälter aus Beton bekannt geworden, der am Boden und an den Seitenwänden eine mehrlagige laminierte Beschichtung aus Polyesterharz aufweist. An den senkrechten Betonwänden ist eine erste mehrlagige Teilschicht aus Polyester angebracht. Dem Innenraum des Behälters zugewandt ist eine zweite mehrlagige Teilschicht aus Polyester. Dazwischen befindet sich ein Leckprüfvolumen, das durch eine Zwischenschicht, bestehend aus einer metallischen Prägefolie von etwa 2 mm Dicke, freigehalten wird. Alle Lagen der zweiten Teilschicht sind elektrisch schwach leitend, weil dem Polyesterharz 25% Graphitpulver zugemischt wurden. Der spezifische Widerstand beträgt etwa 5'109 Ohm. Die Zumischung von Graphitpulver ist gemäss den Angaben in der Druckschrift so bemessen, dass keine merkliche Beeinträchtigung der Festigkeits- und Abdichtungseigenschaften der Teilschicht auftritt. Bei etwaig beim Füllen des Brennstoffbehälters entstehenden elektrischen Ladungen erfolgt deren Ableitung über einen sehr kurzen Leitungsweg durch die zweite Teilschicht hindurch.

Auch die Herstellung dieses Behälters durch manuelles Aufbringen von Polyesterlaminaten ist sehr aufwendig und teuer. Von besonderem Nachteil ist auch, dass eine Kontrolle auf Schichtstärke und Porenfreiheit wegen der leitenden zweiten Teilschicht nicht möglich ist. Durch die CH-A 517 630 ist ein Flüssigkeitsbehälter aus Beton mit einer Innenwandung z.B. aus Polyester bekannt geworden, bei dem zwecks Prüfung der Porenfreiheit der Behälterwände und Lokalisierung allfälliger Poren mittels eines Funkeninduktors die Betonwände mit Aluminiumfolie abgedeckt sind. Da die Polyesterschicht auf der Aluminiumfolie nicht leitend ist, ist dieser Behälter jedoch wegen Explosionsgefahr nicht für Benzin und ähnliche Produkte mit niedrigen Flammpunkten geeignet.

Es ist daher Aufgabe der vorliegenden Erfindung, einen doppelwandigen Tank zu schaffen, insbesondere einen einwandigen erdverlegten Tank in einen doppelwandigen Tank umzubauen, dessen Innenwandung auf einer auf Porenfreiheit überprüften, mit geringem Aufwand erstellten Kunststoffschicht besteht.

Die Erfindung sieht daher einen doppelwandigen Tank vor, bei welchem zwischen Aussenwand und Innenwand in bekannter Weise ein Distanzhalter in Form einer distanzhaltenden Metallfolie vorgesehen ist und der dadurch gekennzeichnet ist, dass die Innenwandung aus einer auf die Metallfolie aufgespritzten, mit Fasern verstärkten und auf Porenfreiheit überprüften Epoxidschicht und einer auf dieser aufgespritzten, elektrisch leitenden Epoxidschicht besteht.

Durch die elektrisch leitende Beschichtung werden elektrostatische Phänomene vermieden, so dass der erfindungsgemässe Tank ebenso wie ein doppelwandiger Stahltank weitgehend explosionssicher ist. Der erfindungsgemässe Tank ist jedoch billiger in der Herstellung als ein doppelwandiger Stahltank oder ein doppelwandiger Tank, dessen Innenwandung aus laminiertem Kunststoff mit einem Chromnickelgewebe oder einer laminierten elektrisch leitenden Polyesterschicht besteht. Es ist auch möglich, bei der Herstellung des erfindungsgemässen Tanks die Kunststoffschicht nach deren Fertigstellung und Aushärtung auf Porenfreiheit, z.B. mit einem Funkeninduktor, zu überprüfen. Es kann auch eine Überprüfung der Schichtstärke durch ein Wirbelstromgerät vorgenommen werden. Gegebenenfalls ist es dann möglich, poröse Stellen oder dünne Stellen auszubessern und dann nochmals zu überprüfen, worauf dann die elektrisch leitende Beschichtung angebracht werden kann. Die Verwendung von Epoxid mit einem Zusatz an Fasern, z.B. Glasfasern, ermöglicht es, die Kunststoffschicht aufzuspritzen, was wesentlich weniger Zeit erfordert, als die bisher üblichen Laminierverfahren für Polyester.

Da die elektrisch leitende Epoxidschicht aufgespritzt werden kann, ermöglicht dies eine rasche und billige Herstellung. Als Zusatz für die elektrisch leitende Epoxidschicht haben sich vor allem Aluminiumgriess oder -leaving zusammen mit Graphit bewährt. Möglich wären aber auch Zusätze aus Nickelgriess oder Nickelleaving, Aluminiumfasern, Russ, Kupferleaving, Kupfergriess, Kupferfasern, Messingleaving, Messinggriess, Messingfasern, Kohlenstoffasern oder Kupferpulver versilbert.

Die als Distanzhalter verwendete Metallfolie ist vorteilhaft eine Aluminiumnoppenfolie. Solche Folien lassen sich leicht verarbeiten, was besonders bei Sanierungsarbeiten in einem erdverlegten Tank von Bedeutung ist.

Die Erfindung betrifft auch ein Verfahren zur Herstellung eines doppelwandigen Tanks. Dieses Verfahren ist erfindungsgemäss dadurch gekennzeichnet, dass die Innenseite der Aussenwand mit der Metallfolie belegt wird, dass die mit Fasern verstärkte Epoxidschicht aufgespritzt wird, dass die Epoxidschicht auf Porenfreiheit und/oder Schichtstärke überprüft wird, und dass die elektrisch leitende Beschichtung auf die Epoxidschicht aufgetragen wird. Dieses Verfahren ist mit wenig Aufwand durchzuführen und führt, weil eine Kontrolle auf Porenfreiheit und/oder Schichtstärke möglich ist, zu einem qualitativ hochstehenden Produkt.

Zweckmässigerweise wird vor dem Einlegen der Folie die Innenseite der Aussenwand mit Kunststoff beschichtet. Dadurch wird sichergestellt, dass auch nach dem Durchrosten des Stahlmantels kein Leck entsteht, durch welches der Unterdruck im Zwischenraum zwischen Aussenwandung und Innenwandung beeinträchtigt würde.

Ein Ausführungsbeispiel der Erfindung wird nun unter Bezugnahme auf die Zeichnung beschrieben.

Die Zeichnung zeigt einen Schnitt durch die Wandung eines beispielsweise im Erdbereich verlegten Tanks nach dessen Sanierung. Mit der Bezugsziffer 11 ist die aus Stahl bestehende Wandung bezeichnet, die nach der Sanierung die Aussenwandung eines doppelwandigen Tanks darstellt. An der Innenseite der Wandung 11 ist eine etwa 0,5 bis 4 mm dicke Schicht 13 angebracht, die vorteilhaft aus Epoxid besteht. Die Schicht 13 kann aber gegebenenfalls auch weggelassen werden. Auf dieser Schicht 13 oder direkt auf der Wandung 11 befindet sich ein Distanzhalter 15 in Form einerdistanzhaltende Mittel 17 aufweisenden Folie 15, z.B. eine Aluminiumnoppenfolie. Diese Folie ist beispielsweise mit Klebeband (nicht dargestellt) befestigt. Es folgt dann eine Kunststoffschicht 19, die aus Epoxiid besteht und zur Verstärkung noch Glas- oder andere Verstärkungsfasern enthält. Die Dicke dieser Schicht beträgt etwa 4 mm. Über dieser Schicht 19 befindet sich eine Beschichtung aus elektrisch leitendem Material. Als zweckmässig erweist sich eine Epoxid-oder Polyurethanschicht, welche einen Zusatz aus Aluminiumgriess oder -leaving und Graphit aufweist. Es können aber auch andere leitende Materialien verwendet werden, z.B. Nickelgriess oder Nickelleaving, Aluminiumfasern, Graphit, Russ, Kupferleaving, Kupfergriss, Kupferfasern, Messingleaving, Messinggriess, Messingfasern, Kohlenstoffasern oder Kupferpulver versilbert.

Zur Sanierung eines Stahltanks wird so vorgegangen, dass zuerst die Stutzen zur Erzeugung und Prüfung des Vakuums eingebaut werden, das nach der Fertigstellung des doppelwandigen Tanks im Betrieb im Raum 14 aufrechterhalten wird..

Nachher wird die Innenseite des Stahltanks 11 gesandstrahlt und mit der Epoxidbeschichtung 13 versehen, sofern eine solche erwünscht wird. Es erfolgt dann das Einlegen der Aluminiumnoppenfolie 15, die vorteilhaft eine Stärke von 0,2 mm aufweist. Ist die Aluminiumnoppenfolie 15 an Ort und Stelle befestigt, erfolgt das Aufspritzen der Epoxidschicht 19. Nach dem Aushärten dieser Schicht wird diese beispielsweise mit einem Funkeninduktor auf Porenfreiheit geprüft. Die Schichtstärke kann durch ein Wirbelstromgerät geprüft werden, das Wirbelströme in der Noppenfolie 15 erzeugt. Zweckmässigerweise wird dann ein Unterdruck von 0,4 bis etwa 0,8 bar im Zwischenraum 14 aufgebaut. Ergeben diese Prüfungen Hinweise auf Fehler in der Kunststoffschicht, werden diese Fehler ausgebessert. Die Prüfung der Beschichtung auf Porenfreiheit und Schichtdicke kann gegebenenfalls wiederholt werden. Besteht Gewissheit über die Leckfreiheit der aufgespritzten und auf Porenfreiheit überprüften Kunststoffschicht, so erfolgt das Auftragen der elektrisch leitenden Beschichtung, welche die Deckschicht bildet.

## Patentansprüche

1. Doppelwandiger Tank, insbesondere zur Lagerung von Benzin, Lösungsmitteln, Säuren, Laugen und Ölen, bei welchem zwischen Aussenwand (11) und Innenwand ein Distanzhalter in Form einer distanzhaltenden Metallfolie (15) vorgesehen ist, dadurch gekennzeichnet, dass die Innenwandung aus einer auf die Metallfolie (15) aufgespritzten, mit Fasern verstärkten und auf Porenfreiheit überprüften Epoxidschicht (19) und einer auf dieser aufgespritzten, elektrisch leitenden Epoxidschicht (21 ) besteht.

2. Tank nach Anspruch 1, dadurch gekennzeichnet, dass die leitende Epoxidschicht (21) einen Zusatz aus leitendem Material enthält.

3. Tank nach Anspruch 2, dadurch gekennzeichnet, dass der Zusatz aus Aluminiumgriess oder -leaving und Graphit besteht.

4. Tank nach Anspruch 2, dadurch gekennzeichnet, dass der Zusatz aus Nickelgriess, Nickelleaving, Aluminiumfasern, Graphit, Russ, Kupferleaving, Kupfergriess, Kupferfasern, Messingleaving, Messinggriess Messingfasern, Kohlenstoffasern und Kupferpulver versilbert besteht.

5. Tank nach einem der Ansprüche 1 bis 4, dadurch gekennzeichnet, dass die Metallfolie eine Aluminium-Noppenfolie ist.

6. Verfahren zur Herstellung eines doppelwandigen Tanks nach einem der Ansprüche 1 bis 5, dadurch gekennzeichnet, dass die Innenseite der Aussenwand (11) mit der Metallfolie (15) belegt wird, dass die mit Fasern verstärkte Epoxidschicht (19) aufgespritzt wird, dass die Epoxidschicht (19) auf Porenfreiheit und/oder Schichtstärke überprüft wird, und dass die elektrisch leitende Beschichtung (21) auf die Epoxidschicht (19) aufgetragen wird.

7. Verfahren nach Anspruch 6, dadurch gekennzeichnet, dass vor dem Einlegen der Folie (15) die Innenseite der Aussenwand (11) mit Kunststoff (13) beschichtet wird.

## Revendications

1. Réservoir à double paroi, en particulier pour le stockage d'essence, de solvants, d'acides, de lessives et d'huiles, dans lequel il est prévu, entre la paroi extérieure (11) et la paroi intérieure, un élément d'écartement sous la forme d'une feuille métallique (15) qui maintient un écartement constant, caractérisé en ce que la paroi intérieure est faite d'une couche de résine époxy (19) appliquée au pistolet sur la feuille métallique (15), renforcée de fibres et vérifiée quant à l'absence de pores, etd'une couche de résine époxy (21) électriquement conductrice, appliquée au pistolet sur cette couche.

2. Réservoir selon la revendication 1, caractérisé en ce que la couche conductrice de résine époxy (21) contient un additif constitué par une matière conductrice.

3. Réservoir selon la revendication 2,caractérisé en ce que l'additif est constitué par de la poussière ou des rognures fines d'aluminium et du graphite.

4. Réservoir selon la revendication 2, caractérisé en ce que l'additif est constitué par de la poussière de nickel, des rognures fines de nickel, des fibres d'aluminium, du graphite, du noir de fumée, des rognures fines de cuivre, de la poussière de cuivre, des fibres de cuivre, des rognures fines de laiton, de la poussière de laiton, des fibres de laiton, des fibres de carbone et de la poudre de cuivre argentée.

5. Réservoir selon l'une quelconque des revendications 1 à 4, caractérisé en ce que la feuille métallique est une feuille à boutons d'aluminium.

6. Procédé pour la fabrication d'un réservoir à double paroi selon l'une quelconque des revendications 1 à 5, caractérisé en ce que la face interne de la paroi extérieure (11) est garnie de la feuille métallique (15), la couche de résine époxy (19) renforcée de fibres est appliquée au pistolet, la couche de résine époxy (19) est vérifiée quant à l'absence de pores et/ou l'épaisseur de couche, et la couche de revêtement électriquement conductrice (21) est appliquée sur la couche de résine époxy (19).

7. Procédé selon la revendication 6, caractérisé en ce qu'avant la pose de la feuille (15), la face interne de la paroi extérieure (11) est revêtue d'une couche de matière synthétique (13).

## Claims

1. Double-walled tank, in particular for storing petrol, benzine, solvents, acids, alkaline solutions, oils, having between an outer wall (11) and an inner wall a spacer in form of a spacing metallic foil (15), characterized in that the inner wall comprises an epoxy layer (19) reinforced with fibers, sprayed on the metallic foil (15), and controlled for the absence of pores, and an electrically conducting epoxy layer (21) sprayed on said layer (19).

2. Tank according to claim 1, characterized in that the conducting epoxy layer (21) comprises an additive consisting of conducting material.

3. Tank accordinq to claim 2, characterized in that the additive consists of aluminium granules or aluminium flakes and graphite.

4. Tank according to claim 2, characterized in that the additive comprises nickel granules, nickel fkales, aluminium fibers, graphite, carbon black, copper flakes, copper granules, copper fibers, brass flakes, brass granules, carbon fibers and silvered copper powder.

5. Tank according to one of the claims 1 to 4, characterized in that the metal foil is an aluminium foil provided with projections.

6. Method for making a double-walled tank according to one of the claims 1 to 5, characterized in that the inner side of the outer wall (11) is covered with the metal foil (15), that the fiber reinforced epoxy layer (19) is sprayed, that the epoxy layer (19) is controlled for the absence of pores and/or the thickness of the layer, and that the electrically conducting layer (21) is applied to the epoxy layer (19).

7. Method according to claim 6, characterized in that prior to inserting the foil (15) the inside of the outer wall (11) is covered with a layer (13) of resin.
